# EUROPÄISCHE PATENTSCHRIFT

(11) **EP 0 705 627 B1**
(45) Veröffentlichungstag und Bekanntmachung des Hinweises auf die Patenterteilung: **10.03.1999**
(21) Anmeldenummer: 95113727.2
(22) Anmeldetag: 01.09.1995
(51) Int. Cl.: A63F 5/04

(54) **Roulett**
Roulette
Roulette

(30) Priorität: 29.09.1994 DE 4434817
(43) Veröffentlichungstag der Anmeldung: 10.04.1996
(73) Patentinhaber: Klaus, Willi, 44287 Dortmund (DE)
(72) Erfinder: Klaus, Willi, 44287 Dortmund (DE)
(74) Vertreter: Henfling, Fritz, Dipl.-Ing.

(56) Entgegenhaltungen:
- AT-B- 396 069

## Beschreibung

Die Erfindung betrifft ein Roulett, bestehend aus einem Sockel mit darüber vorspringender Stehachse, einem an der Stehachse drehbeweglich gelagerten Kessel mit einem vom Umfang her einfallenden, mit dem Zahlenband versehenen Bereich, an den sich ein abgesetzter Bereich anschließt, in dem durch radial verlaufende Stege die in ihrer Breite auf die Breite der Zahlenfelder des Zahlenbandes ausgelegten Fangnischen für die Roulettkugel ausgebildet sind, deren auf das Zentrum orientierte Begrenzung durch den auf dem Kessel aufsitzenden Hut gebildet wird. Ein solches Roulett ist der AT 396 069 B zu entnehmen.

Bei diesem Glücksspiel markieren die Zahl und/oder die Farbe des Zahlenfeldes des in der Regel 37 Zahlenfelder aufweisenden Zahlenbandes, das der Fangnische zugeordnet ist, in das die gegenläufig zum in Drehung versetzten Roulettkessel in Umlauf gebrachte Roulettkugel letztlich fällt, die Gewinnsituation. Bei anhaltend gleichbleibenden Spielbedingungen besteht bei hinreichender Spieldauer für alle Plazierungen die gleiche Chance, zum Gewinn zu führen. Wird demnach über einen längeren Zeitraum ein Zahlenfeld nicht angespielt, besteht für dieses Zahlenfeld eine zunehmend größere Wahrscheinlichkeit, in der Folge angespielt zu werden. Das machen sich Profi-Spieler zunutze, indem sie einen Spieltisch über einen längeren, sich möglicherweise sogar über Tage und Wochen erstreckenden Zeitraum unter Kontrolle nehmen und registrieren, welches bzw. welche Zahlenfelder überhaupt nicht oder nur begrenzt angespielt wurden. Diese Profi-Spieler gehen anschließend beim möglicherweise dann auch wiederholten Setzen auf die im zurückliegenden Spielzeitraum vernachlässigten Zahlenfelder ein geringeres Risiko ein.

Aus den Unterlagen zum DE-GM 1 998 918 ist ein roulettartiges Spielgerät zu entnehmen, dessen sogenannter mit dem Kessel eines Rouletts vergleichbarer Läuferscheibe ein auswechselbares Ringteil zugeordnet ist, in dem das Zahlenband und die Fangnischen zusammengefaßt sind, womit die Möglichkeit eröffnet wird, verschiedene Läuferscheiben mit unterschiedlichen Teilungen einzusetzen. Nicht möglich ist hierbei eine Veränderung der Zuordnung der Fangnischen zu den Zahlenfeldern des Zahlenbandes.

Der Erfinder hat sich vor diesem Hintergrund die Aufgabe gestellt, diese Möglichkeit des Abschätzens der Gewinnchancen durch Profi-Spieler zu begrenzen.

Die Aufgabe wird erfindungsgemäß bei einem gattungsgemäßen Roulett dadurch gelöst, daß das Zahlenband einem eigenständigen, auf dem Boden des Kessel aufsitzenden, gegenüber dem Boden des Kessels in Umfangsrichtung unter Einwirkung von außen gegen Selbsthemmung verlagerbaren Ringes zugeordnet wird. Ausgestaltungen der Erfindung ergeben sich aus den Unteransprüchen 2 bis 17.

Bei diesem Roulett wird der das Zahlenband aufweisende Ring nach einer gewissen Spieldauer, etwa am Ende eines Spieltages, gegenüber dem Kessel in Umfangsrichtung um einen ein oder mehrere Zahlenfelder des Zahlenbandes abdeckenden Bereich verlagert, woraus eine Änderung der Zuordnung der Zahlenfelder zu den Fangnischen für die Roulettkugel resultiert. Damit wird Profi-Spielern die Chance genommen, durch eine sich über einen längeren Zeitraum fortsetzende Beobachtung des Spielverlaufs herauszufinden, welchen Zahlenfeldern, konkret welchen Fangnischen, bei den folgenden Spielen größere Gewinnchancen zukommen.

Der mit dem Zahlenband versehene Ring kann mit dem Boden des Kessels unlösbar zusammengefaßt sein. Das schließt eine lösbare Zusammenfassung des Ringes mit dem Boden nicht aus, die sich dann ergibt, wenn die den Ring durchsetzenden Bohrungen, in denen sich die den Ring mit dem Boden zusammenfassenden Kugeln führen, durch Madenschrauben verschlossen werden. Damit wird die Möglichkeit eröffnet, die zwischen Ring und Boden ausgebildete Laufbahn des Ringes im Bedarfsfall zu reinigen.

In der Zeichnung ist die Erfindung weitergehend erläutert. Die Zeichnung zeigt einen die Details der Erfindung wiedergebenden Ausschnitt aus einem Roulett.

Mit 12 ist die sich in der Vertikalen erstreckende, am Sockel 11 des Rouletts gelagerte Achse bezeichnet, um die der sich daran über Kugellager 121, 121' vertikal und radial abstützende Kessel rotiert. Der eigentliche, erfindungsgemäß zweiteilig ausgebildete Kessel setzt sich zusammen aus dem Boden 21 mit seiner sich auf der Achse 12 führenden Nabe 211 und einem am Umfang des Bodens auf dem Boden 21 aufsitzenden, das Zahlenband 221 tragenden Ring 22. Bestandteil des Bodens 21 bleibt ein von dem am Boden 21 angesetzten, das Zahlenband 221 tragenden Ring 22 umgebener Ringbereich 24, in dem die Fangnischen 241 für die Roulettkugel ausgebildet sind. An diesem Ring 24 stützt sich der sogenannte, das vom Ring 24 umgebene Innere des Rouletts überdeckende Hut 26 ab, der von der vom Kesselboden 21 ausgehenden Nabe 211 durchsetzt ist. Festgelegt ist der Hut 26 gegenüber dem Boden 21 durch eine in Gewindeeingriff mit der Nabe 211 befindliche, gegen den Hut 26 zur Anlage kommende Mutter 213.

Der mit dem Zahlenband 221 versehene Ring 22 führt sich mit einer über seine Unterseite 222 vorspringenden Schulter 223 in einen am Kesselboden 21 ausgebildeten Rücksprung 212 unter Belassung geringen Spiels s. Das Spiel s resultiert aus einer Fixierung des Ringes 22 gegenüber dem Kesselboden 21 in Gestalt einer an der Innenwandung des Rücksprungs 212 des Kesselbodens 21 ausgebildeten umlaufenden Kehle 214, in die sich in den bodenseitigen Überstand 223 (die Schulter) des Ringes 22 durchsetzenden Radialbohrungen 224 führende Kugeln 226 unter der Einwirkung einer sich an einem die Bohrung 224 zusetzenden Stopfen 227 abstützenden Feder 228 begrenzt einfügen, ein Lösen des Ringes 22 vom Kesselboden 21 verhindernd.

In der Unterseite 222 des den Zahlenkranz 221 tragenden Ringes 22 sind des weiteren auf einer Kreisbahn liegend in Abständen Aufnahmen 229 ausgebildet, die jeweils in der Flucht einer Teilung 221' des Zahlenkranzes 221 liegen, wobei die Anzahl der Aufnahmen 229 vorzugsweise der Anzahl der Teilungen entspricht. In diese Aufnahmen 229 fügen sich sich in auf einer entsprechenden Kreisbahn den Kesselboden 21 durchsetzenden Bohrungen 215 führende Kugeln 216 unter der Einwirkung einer sie hinterfangenden, sich an einem die Bohrung 215 zusetzenden Stopfen 217 abstützenden Feder 218 ein. Die so ausgebildeten Rasten 216, 229 stellen einerseits die definierte Zuordnung des Ringes 22 zum Kesselboden 21 dergestalt sicher, daß die Zahlenfelder des Bestandteil des Ringes 22 bildenden Zahlenbandes 221 eindeutig am die am Kesselboden 21, speziell am auf den Boden aufsitzenden Ring 24, ausgebildeten Fangnischen 241 orientiert sind, andererseits ermöglichen sie in der gewünschten Weise die Verlagerung des Ringes 22 gegenüber dem Kesselboden 21 im Sinne des Doppelpfeiles A, wodurch die Zuordnung der Zahlenfelder zu den Fangnischen verändert wird. Unterhalb des Hutes 26 befindet sich eine den Kesselboden 21 durchsetzende Bohrung 219, auf einem entsprechenden Umkreis sind im Sockel ein oder mehrere Sacklöcher 111 vorgesehen.

Die Erfindung soll also eine Verlagerung des an seiner Oberseite mit dem Zahlenband 221 versehenen Ringes 22 gegenüber dem Kesselboden 21 mit dem auf ihm aufsitzenden Ring 24 auf dem die Fangnischen 241 ausgebildet sind, im Sinne des Doppel-pfeiles A ermöglichen. Hierfür wird nach Lösen der Mutter 213 und Abnehmen des Hutes 26 ein Steckbolzen die oder eine der im Kesselboden 21 befindliche Bohrungen 219 durchsetzend in das bzw. eines der im Sockel 11 ausgebildeten Sacklöcher 111 eingeführt, so den Kesselboden 21 gegenüber dem Sockel 11 festlegend. Nunmehr läßt sich der das Zahlenband 221 tragende Ring 22 gegenüber dem Kesselboden 21 unter Überwinden des von den hinter den sich in die Aufnahmen 229 an der Unterseite des Ringes 22 einfügenden Kugeln 216 befindlichen Federn 218 herrührenden Federdrucks im Sinne des Doppelpfeiles A gegenüber dem Kesselboden 21 verlagern, so eine Änderung der Zuordnung der Zahlenfelder des Zahlenbandes 221 zu den Fangnischen 241 herbeiführend. Anschließend wird der den Kesselboden 21 gegenüber dem Sockel 11 festlegende Steckbolzen wieder gezogen und der Hut 26 wieder angesetzt sowie mit der Mutter 213 gegenüber dem Kesselboden 21 festgelegt. Das Roulett ist nunmehr bei geänderter Zuordnung der Zahlenfelder zu den Fangnischen wieder spielbereit.

Mit 112 ist eine am Sockel 11 ausgebildete Einfassung bezeichnet, die den Kessel, also den Kesselboden 21 mit dem ihm zugeordneten, das Zahlenband aufweisenden Ring 22, vollständig umgibt. In dieser Einfassung 112 befindet sich mindestens ein Durchgang 113, durch den die den bodenseitigen Überstand 223 des das Zahlenband aufweisenden Ringes 22 durchsetzenden Bohrungen 224, speziell die Bohrungen zusetzenden Madenschrauben (227) bei entsprechender Orientierung des Ringes 22 auf die Durchgänge 113 zugänglich sind.

## Patentansprüche

1. Roulett, bestehend aus einem Sockel (11) mit darüber vorspringender Stehachse (12), einem an der Stehachse (12) drehbeweglich gelagerten Kessel (21, 22) mit einem vom Umfang her einfallenden, mit dem Zahlenband (221) versehenen Bereich (22), an den sich ein abgesetzter Bereich (24) anschließt, in dem durch radial verlaufende Stege die in ihrer Breite auf die Breite der Zahlenfelder des Zahlenbandes (221) ausgelegten Fangnischen (241) für die Roulettkugel ausgebildet sind, deren auf das Zentrum orientierte Begrenzung durch einen auf dem Kessel (21, 22) aufsitzenden Hut (26) gebildet wird, dadurch gekennzeichnet, daß das Zahlenband (221) Bestandteil eines eigenständigen, auf dem Boden (21) des Kessels aufsitzenden, gegenüber dem Boden (21) des Kessels in Umfangsrichtung unter Einwirkung von außen gegen Selbsthemmung verlagerbaren Ringes (22) ist.

2. Roulett nach Anspruch 1, dadurch gekennzeichnet, daß der Boden (21) des Kessels am Umfang eine Stufe (212) bildend abgesetzt ist und der das Zahlenband (221) aufweisende Ring (22) an seiner Unterseite mit einem sich in die am Boden (21) des Kessels ausgebildete Stufe (212) einfügenden Überstand (223) versehen ist, mit einer umlaufenden Kehle (214) im Sprung der am Kessel ausgebildeten Stufe (212) und mit im am das Zahlenband (221) aufweisenden Ring (22) ausgebildeten Überstand (223) über seine Unterseite über den Umfang verteilt radial orientierte Bohrungen (224), in denen sich jeweils eine sich in die umlaufende Kehle (214) im Sprung der am Kessel ausgebildeten Stufe (212) begrenzt einfügende Kugel (226) führt, die von einem Federelement (228) hinterfangen ist, gegen das auf der von der Kugel (226) abgekehrten Seite ein die Bohrung (224) verschließender Stopfen (227) zur Anlage kommt, dem Federelement (228) Andruckkraft vermittelnd.

3. Roulett nach Anspruch 2, dadurch gekennzeichnet, daß das Federelement (228) eine Schraubenfeder ist.

4. Roulett nach Anspruch 2 oder Anspruch 3, dadurch gekennzeichnet, daß der die Bohrung (224) verschließende Stopfen (228) eine in Gewindeeingriff mit der Bohrung (224) kommende Madenschraube ist.

5. Roulett nach einem der Ansprüche 1 bis 4, dadurch gekennzeichnet, daß am Boden (21) des Kessels und am das Zahlenband (221) aufweisenden Ring (22) in regelmäßigen Abständen korrespondierende, die lagerechte Orientierung der Zahlenfelder zu den Fangnischen (241) definierende Rastelemente ausgebildet sind.

6. Roulett nach Anspruch 5, dadurch gekennzeichnet, daß die Rastelemente im das Zahlenband (221) aufweisenden Ring (22) in der Flucht der seitlichen Begrenzungen (221') der Zahlenfelder liegen und die dem Boden (21) des Kessels zugeordneten Rastelemente in der Flucht der seitlichen Begrenzungen der Fangnischen (241).

7. Roulett nach Anspruch 5 oder Anspruch 6, gekennzeichnet durch einen der Breite eines Zahlenfeldes entsprechenden Abstand der Rasten voneinander.

8. Roulett nach Anspruch 5 oder Anspruch 6, gekennzeichnet durch einen der Breite mehrerer Zahlenfelder entsprechenden Abstand der Rasten voneinander.

9. Roulett nach einem der Ansprüche 5 bis 8, gekennzeichnet durch Rasten in Gestalt von in der Unterseite des das Zahlenband (221) aufweisenden Ringes (22) ausgebildete Rücksprünge (229) und auf diese Rücksprünge (229) orientierte, den Boden (21) des Kessels durchsetzende weitere Bohrungen (215), in denen sich jeweils eine sich begrenzt in den jeweiligen Rücksprung (229) in der Bodenfläche (222) des das Zahlenband (221) aufweisenden Ringes (22) einfügende weitere Kugel (216) führt, die von einem weiteren Federelement (218) hinterfangen ist, gegen das auf der von der Kugel (216) abgekehrten Seite ein die Bohrung (215) zusetzender weiterer Stopfen (217) zur Anlage kommt, dem Federelement (218) Andruckkraft vermittelnd.

10. Roulett nach Anspruch 9, dadurch gekennzeichnet, daß das Federelement (218) eine Schraubenfeder ist.

11. Roulett nach Anspruch 9 oder Anspruch 10, dadurch gekennzeichnet, daß der die Bohrung (215) verschließende Stopfen (217) eine in Gewindeeingriffen mit der Bohrung (215) kommende Madenschraube ist.

12. Roulett nach einem der Ansprüche 5 bis 11, dadurch gekennzeichnet, daß die Anzahl der dem Boden (21) des Kessels in regelmäßiger Verteilung zugeordneten Rastelemente geringer ist als die Anzahl der am das Zahlenband (221) aufweisenden Ring (22) ausgebildeten Rastaufnahmen (219).

13. Roulett nach einem der Ansprüche 9 bis 12, gekennzeichnet durch eine ein begrenztes Spiel zwischen dem Boden (21) des Kessels und dem das Zahlenband (221) aufweisenden Ring (22) belassende Unterstützung des das Zahlenband (221) aufweisenden Ringes (22) durch die federelastisch gelagerten, sich in die Rastaufnahmen (229) am das Zahlenband (221) aufweisenden Ring (22) begrenzt einfügenden Kugeln (216) bei entsprechendem Höhenversatz der Kehle (214) im Sprung der am Boden (21) des Kessels ausgebildeten Stufe (212).

14. Roulett nach Anspruch 13, gekennzeichnet durch ein Spiel in der Größenordnung von 1 bis 3, vorzugsweise 1,5 mm.

15. Roulett nach einem der Ansprüche 1 bis 13, gekennzeichnet durch eine am Boden (21) des Kessels ansetzbare, in Wechselwirkung mit dem Sockel (11) tretende Drehsperre für den Kessel.

16. Roulett nach Anspruch 15, gekennzeichnet durch einen den Kesselboden (21) durchsetzenden, sich in den Sockel (11) einfügenden Bolzen.

17. Roulett nach Anspruch 15 oder Anspruch 16, dadurch gekennzeichnet, daß die Drehsperre sich unterhalb des Hutes (26) befindet.

## Claims

1. Roulette wheel, comprising a base (11), which is provided with a vertical supporting shaft (12) protruding thereabove, and a bowl (21, 22), which is rotatably mounted on the supporting shaft (12) and has a region (22) extending inwardly from the circumference and provided with the band of numbers (221), an offset region (24) communicating with said region (22) and having the collecting niches (241) for catching the roulette ball provided therein by means of radially extending webs, the width of said niches extending over the width of the numbered sections of the band of numbers (221), and the boundary of said niches being orientated towards the centre and being formed by a cover (26), which rests on the bowl (21, 22), characterized in that the band of numbers (221) is a component part of an independent ring (22), which rests on the bottom (21) of the bowl and is displaceable relative to the bottom (21) of the bowl, when viewed with respect to the circumferential direction, upon external application to prevent self-locking.

2. Roulette wheel according to claim 1, characterised in that the bottom (21) of the bowl is offset at the circumference so as to form a step (212), and the ring (22), which has the band of numbers (221), is provided, on its underside, with a projection (223) which is inserted into the step (212) formed on the bottom (21) of the bowl, said bottom having a circulatory groove (214) in the gap of the step (212) formed on the bowl, and having bores (224) which are radially orientated in the projection (223) beyond its lower side so as to be distributed over the circumference, said projection being formed on the ring (22) which has the band of numbers (221), in each of which bores a ball (226) is guided, said ball being inserted to a limited extent into the circulatory groove (214) in the gap of the step (212) formed on the bowl and being gripped from behind by a resilient element (228), against which a plug (227), closing the bore (224), comes to abut on the side remote from the ball (226) so as to provide the resilient element (228) with compressive force.

3. Roulette wheel according to claim 2, characterized in that the resilient element (228) is a spiral spring.

4. Roulette wheel according to claim 2 or claim 3, characterized in that the plug (227), which closes the bore (224), is a grub screw which comes into threaded engagement with the bore (224).

5. Roulette wheel according to one of claims 1 to 4, characterized in that corresponding locking elements are provided at regular intervals on the bottom (21) of the bowl and on the ring (22), which has the band of numbers (221), and define the proper positional orientation of the numbered sections relative to the collecting niches (241).

6. Roulette wheel according to claim 5, characterized in that the locking elements in the ring (22), which has the band of numbers (221), lie in alignment with the lateral boundaries (221') of the numbered sections, and the locking elements, which are associated with the bottom (21) of the bowl, are in alignment with the lateral boundaries of the collecting niches (241).

7. Roulette wheel according to claim 5 or claim 6, characterised by a spacing between the locking means which corresponds to the width of one numbered section.

8. Roulette wheel according to claim 5 or claim 6, characterized by a spacing between the locking means which corresponds to the width of a plurality of numbered sections.

9. Roulette wheel according to one of claims 5 to 8, characterized by locking means in the form of sockets (229) formed in the underside of the ring (22), which has the band of numbers (221), and by additional bores (215), which are orientated towards these sockets (229) and extend through the bottom (21) of the bowl, in each of which bores an additional ball (216) is guided, said ball being inserted to a limited extent into the respective socket (229) in the bottom surface (222) of the ring (22), which has the band of numbers (221), and being gripped from behind by an additional resilient element (218), against which an additional plug (217), which obstructs the bore (215), comes to abut on the side remote from the ball (216) so as to provide the resilient element (218) with compressive force.

10. Roulette wheel according to claim 9, characterized in that the resilient element (218) is a spiral spring.

11. Roulette wheel according to claim 9 or claim 10, characterized in that the plug (217), which closes the bore (215), is a grub screw which comes into threaded engagement with the bore (215).

12. Roulette wheel according to one of claims 5 to 11, characterised in that the number of locking elements associated in regular distribution with the bottom (21) of the bowl is smaller than the number of locking receivers (219) provided on the ring (22), which has the band of numbers (221).

13. Roulette wheel according to one of claims 9 to 12, characterized by a support for the ring (22), which has the band of numbers (221), said support leaving a limited clearance between the bottom (21) of the bowl and the ring (22), which has the band of numbers (221), by means of the resiliently mounted balls (216), which are inserted to a limited extent into the locking receivers (229) on the ring (22), which has the band of numbers (221), with a corresponding vertically offset arrangement for the groove (214) in the gap of the step (212) formed on the bottom (21) of the bowl.

14. Roulette wheel according to claim 13, characterized by a clearance of the order of magnitude of 1 to 3, Preferably 1.5 mm.

15. Roulette wheel according to one of claims 1 to 13, characterized by a rotatable stop for the bowl, which is attachable to the bottom (21) of the bowl and interacts with the base (11).

16. Roulette wheel according to claim 15, characterised by a bolt which extends through the bowl bottom (21) and is inserted into the base (11).

17. Roulette wheel according to claim 15 or claim 16, characterised in that the rotatable stop is situated beneath the cover (26).

## Revendications

1. Roulette, constituée d'un socle (11) avec axe vertical (12) faisant saillie au-dessus, d'une cuvette (21, 22) montée mobile à rotation sur l'axe vertical (12) avec une zone (22) descendant à partir du pourtour, pourvue de la bande de chiffres (221), à laquelle se raccorde une zone (24) décalée, dans laquelle, par des cloisons radiales, qui sont adaptées par leur largeur à la largeur des champs de chiffres de la bande de chiffres (221), sont formées des niches de capture (241) pour la bille de la roulette, dont la délimitation orientée vers le centre est formée par un chapeau (26) placé sur la cuvette (21, 22), caractérisée en ce que la bande de chiffres (221) fait partie intégrante d'un anneau (22) indépendant, reposant sur le fond (21) de la cuvette, déplaçable par action de l'extérieur, à l'encontre d'un auto-blocage, par rapport au fond (21) de la cuvette, dans la direction périphérique.

2. Roulette selon la revendication 1, caractérisée en ce que le fond (21) de la cuvette est décalé sur le pourtour en formant un gradin (212) et l'anneau (22) présentant la bande de chiffres (221) est pourvu, sur sa face inférieure, d'un porte-à-faux (223) s'insérant dans le gradin (212) formé sur le fond (21) de la cuvette, avec une gorge (214) périphérique dans le saut du gradin (212) formé sur la cuvette et avec des perçages (224) orientés radialement, répartis sur le pourtour de la face inférieure du porte-à-faux (223), formé sur l'anneau (22) présentant la bande de chiffres (221), perçages dans chacun desquels mène une bille (226) s'insérant dans la gorge (214) périphérique, dans le saut du gradin (212) formé sur la cuvette, bille qui est saisie de l'arrière par un élément à ressort (228), contre lequel vient s'appliquer, sur le côté tourné à l'opposé de la bille (226), un bouchon (227) fermant le perçage (224), en conférant une force de pression à l'élément à ressort (228).

3. Roulette selon la revendication 2, caractérisée en ce que l'élément à ressort (228) est un ressort hélicoïdal.

4. Roulette selon la revendication 2 ou la revendication 3, caractérisée en ce que le bouchon (27) fermant le perçage (224), est une vis sans tête venant en engagement fileté avec le perçage (224).

5. Roulette selon l'une des revendications 1 à 4, caractérisée en ce que des éléments d'encliquetage correspondants, définissant l'orientation correcte des champs de chiffres par rapport aux niches de capture (241), sont formés sur le fond (21) de la cuvette et sur l'anneau (22) présentant la bande de chiffres (221), à intervalles réguliers.

6. Roulette selon la revendication 5, caractérisée en ce que les éléments d'encliquetage se situent dans l'anneau (22) présentant la bande de chiffres (221), dans l'alignement des délimitations latérales (221') des champs de chiffres et les éléments d'encliquetage, associés au fond (21) de la cuvette, sont dans l'alignement des délimitations latérales des niches de capture (241).

7. Roulette selon la revendication 5 ou la revendication 6, caractérisée par un écartement des crans d'arrêt correspondant à la largeur d'un champ de chiffres.

8. Roulette selon la revendication 5 ou la revendication 6, caractérisée par un écartement des crans d'arrêt correspondant à la largeur de plusieurs champs de chiffres.

9. Roulette selon l'une des revendications 5 à 8, caractérisée par des crans d'arrêt sous la forme de parties en retrait (229) formées dans la face inférieure de l'anneau (22) présentant la bande de chiffres (221) et par d'autres perçages (215) orientés vers ces parties en retrait (229), traversant le fond (21) de la cuvette, dans chacun desquels mène une autre bille (216) s'insérant de manière limitée dans la partie en retrait (229) respective, dans la surface de fond (222) de l'anneau (22) présentant la bande de chiffres (221), bille qui est saisie de l'arrière par un autre élément à ressort (218), contre lequel vient s'appliquer, sur le côté opposé à la bille (216), un autre bouchon (217) fermant le perçage (215), en conférant une force de pression à l'élément à ressort (218).

10. Roulette selon la revendication 9, caractérisée en ce que l'élément à ressort (218) est un ressort hélicoïdal.

11. Roulette selon la revendication 9 ou la revendication 10, caractérisée en ce que le bouchon (217) fermant le perçage (215), est une vis sans tête venant en engagement fileté avec le perçage (215).

12. Roulette selon l'une des revendications 5 à 11, caractérisée en ce que le nombre d'éléments d'encliquetage associés au fond (21) de la cuvette, suivant une distribution régulière, est inférieur au nombre de logements d'encliquetage (219) formés sur l'anneau (22) présentant la bande de chiffres (221).

13. Roulette selon l'une des revendications 9 à 12, caractérisée par un soutien de l'anneau (22) présentant la banche de chiffres (221), autorisant un jeu limité entre le fond (21) de la cuvette et l'anneau (22) présentant la bande de chiffres (221), assuré par les billes (216) montées élastiquement par ressort, s'insérant de manière limitée dans les logements d'encliquetage (229) sur l'anneau (22) présentant la bande de chiffres (221), en cas de décalage convenable en hauteur de la gorge (214) dans le saut du gradin (212) formé sur le fond (21) de la cuvette.

14. Roulette selon la revendication 13, caractérisée par un jeu d'un ordre de grandeur de 1 à 3, de préférence de 1,5 mm.

15. Roulette selon l'une des revendications 1 à 13, caractérisée par un organe de blocage en rotation de la cuvette, pouvant être placé sur le fond (21) de la cuvette, entrant en interaction avec le socle (11).

16. Roulette selon la revendication 15, caractérisée par une tige traversant le fond (21) de la cuvette, s'insérant dans le socle (11).

17. Roulette selon la revendication 15 ou la revendication 16, caractérisée en ce que l'organe de blocage en rotation se trouve sous le chapeau (26).
